# FASCICULE DE BREVET EUROPEEN

(11) **EP 4 163 460 B1**
(45) Date de publication et mention de la délivrance du brevet: **17.09.2025**
(21) Numéro de dépôt: 22199148.2
(22) Date de dépôt: 30.09.2022
(51) Int. Cl.: E04F 21/165

(54) **ROULEUR D'ANGLE BI-FONCTION**
BIFUNKTIONELLER ECKROLLER
DUAL-FUNCTION ANGLE ROLLER

(30) Priorité: 05.10.2021 FR 2110504
(43) Date de publication de la demande: 12.04.2023
(73) Titulaire: EDMA, 83480 Puget-sur-Argens (FR)
(72) Inventeur: DELESTRE, Lionel, 95260 Beaumont-sur-Oise (FR)
(74) Mandataire: Rataboul, Xavier

(56) Documents cités:
- US-B1- 6 450 232
- US-B1- 9 938 731

## Description

L'invention se rapporte à un rouleur d'angle adapté à l'application de bandes de papier sur des angles de mur saillants et dans des angles de mur rentrants.

Un rouleur d'angle est un outil de second œuvre utilisé pour le « serrage » (ou lissage) des bandes de papier dans les angles lors des travaux d'enduit des cloisons sèches. Le serrage (ou le lissage) des bandes consiste à appliquer une force d'appui sur les bandes de papier pour qu'elles adhèrent à l'enduit disposé au préalable entre deux plaques de plâtre et pour supprimer l'enduit surabondant.

Sur une surface plane, ce serrage se fait à l'aide d'un couteau à lisser plat. Au niveau des angles saillants et des angles rentrants, la bande est pliée de manière à présenter une aile disposée le long d'un premier côté de l'ange, et une aile disposée le long de l'autre côté de l'angle. Dans ce cas, il est préférable d'appliquer la force d'appui sur les deux côtés de la bande en même temps pour que la bande adhère de manière homogène, de sorte que l'utilisation d'un couteau à lisser plat n'est pas recommandée.

Une première solution consiste à proposer un couteau à lisser, plié en angle droit, pour appliquer la force d'appui sur les deux côtés de la bande en même temps. Cependant, cette solution nécessite une force d'application relativement élevée et donc une bonne expérience pour éviter d'arracher la bande lors du lissage.

Une deuxième solution consiste à proposer un support de rouleaux montés rotatifs perpendiculaires les uns aux autres, appelé « rouleur d'angle ». Cette solution présente l'avantage de nécessiter moins de force pour le lissage de la bande, tout en appliquant une force d'appui sur une grande longueur d'angle.

Il existe actuellement, comme décrit dans le brevet US6450232, deux types de rouleurs d'angle : ceux pour les angles saillants et ceux pour les angles rentrants, et il est donc nécessaire de disposer d'un exemplaire de chaque type pour pouvoir « serrer» les bandes sur les deux types d'angles.

Un rouleur d'angle connu comprend un support en forme de cornière présentant deux ailes formant un angle non plat entre elles, de préférence un angle droit. La cornière définit donc, vue de profile, un secteur angulaire concave et un secteur angulaire complémentaire convexe.

La surface des ailes située dans le secteur angulaire concave est dite « intérieure», alors que la surface des ailes située dans le secteur angulaire convexe est dite « extérieure ».

Comme le montre la figure 1, dans un rouleur pour angles saillants A, les rouleaux A1 sont montés rotatifs perpendiculairement à la surface extérieure A2 des ailes A3 de la cornière A4, les rouleaux délimitant une surface de roulage concave A5. Des pattes A6 de maintien d'un organe de fixation A7 d'un manche A8 sont prévues dans le prolongement du bord A9 des ailes A3 du côté opposé aux rouleaux A1, c'est-à-dire du côté des surfaces intérieures A10 des ailes A3.

Comme le montre la figure 2, dans un rouleur pour angles rentrants B, les rouleaux B1 sont montés rotatifs perpendiculairement à la surface intérieure B2 des ailes B3 de la cornière B4, les rouleaux délimitant une surface de roulage convexe B5. Un organe de fixation B6 d'un manche B7 est fixé aux surfaces extérieures B8 des ailes B3. À cette fin, des pattes B9 de maintien de l'organe de fixation B6 s'étendent depuis la surface extérieure B8 des ailes de la cornière, du côté opposé aux rouleaux B1, c'est-à-dire du côté des surfaces extérieures B8 des ailes B3. Par exemple, lors de la fabrication, la cornière peut être emboutie partiellement du côté de la surface extérieure pour former les pattes de maintien à partir d'une partie de la matière emboutie.

Dans les deux cas, l'organe de fixation est fixé sur la surface opposée à la surface portant les rouleaux: sur la surface extérieure lorsque les rouleaux sont portés par la surface intérieure (rouleur d'angle pour angles rentrants), et sur la surface intérieure lorsque les rouleaux sont portés par la surface extérieure (rouleur d'angle pour angles saillants).

Un objectif de la présente invention est donc de proposer un dispositif polyvalent unique permettant le serrage des bandes sur les deux types d'angles.

Le document US9938731 décrit un tel dispositif polyvalent, et qui présente un support de perche sur lequel est montée une cornière dont les deux ailes sont articulées entre elles et munies chacune de rouleaux. L'ensemble est pourvu d'un mécanisme de vissage permettant de faire pivoter les ailes de la cornière l'une par rapport à l'autre, entre une position dans laquelle les rouleaux sont agencés en position de roulage d'angle saillant et une position dans laquelle les rouleaux sont agencés en position de roulage d'angles rentrants.

Si cet outil permet d'assurer le serrage des bandes dans les deux types d'angles, il présente trois inconvénients importants. Le premier est que le passage d'une position à l'autre est long, car il nécessite la manipulation de la molette de vissage/dévissage. Le deuxième est qu'en utilisation, de l'enduit s'insinue systématiquement dans les différentes pièces articulées, rendant difficile, voire impossible, le passage entre les deux positions au bout d'un certain temps d'utilisation. Il faut donc le nettoyer très régulièrement. Enfin, le montage d'un tel outil est complexe du fait des nombreuses pièces rotatives ou pivotantes, ce qui le rend très coûteux et fragile.

Un objectif de la présente invention est donc de proposer un dispositif polyvalent unique permettant le serrage des bandes sur les deux types d'angles, le dispositif étant robuste, c'est-à-dire peu sensible aux conditions d'utilisation (présence d'enduit), peu coûteux, rapide et facile à mettre en œuvre.

L'idée qui sous-tend l'invention a été de déplacer l'emplacement de l'organe de fixation du manche en l'articulant entre les surfaces intérieures des ailes du support en forme de cornière plutôt que sur les surfaces extérieures, et de dimensionner la fenêtre pour permettre la fixation du manche sur l'organe de fixation à travers la fenêtre en position de roulage d'angle rentrant, tout en permettant le pivotement du manche par rapport au support en forme de cornière au cours de l'utilisation du rouleur d'angle.

L'invention a plus précisément pour objet un rouleur d'angle polyvalent pour appliquer des bandes de papier ou matériau similaire sélectivement contre un angle saillant ou contre un angle rentrant entre deux cloisons, le rouleur d'angle comprenant :
- un support en forme de cornière présentant une première aile et une seconde aile formant un angle non plat entre elles, de préférence un angle droit ;
- des rouleaux montés rotatifs sur la cornière.

Le rouleur d'angle selon l'invention se caractérise en ce qu'il comprend :
- une première paire de rouleaux montés rotatifs perpendiculairement à la surface extérieure de la première aile de la cornière ;
- une deuxième paire de rouleaux montés rotatifs perpendiculairement à la surface extérieure de la seconde aile de la cornière ; la première et la deuxième paire de rouleaux délimitant une surface de roulage concave ;
- une troisième paire de rouleaux montés rotatifs perpendiculairement à la surface intérieure de la première aile de la cornière ;
- une quatrième paire de rouleaux montés rotatifs perpendiculairement à la surface intérieure de la seconde aile de la cornière ; la troisième et la quatrième paire de rouleaux délimitant une surface de roulage convexe ; et en ce que la cornière présente en outre, fixé de manière pivotante entre les surfaces intérieures des deux ailes, un organe de fixation d'un manche, et une fenêtre en regard de l'organe de fixation pour le passage du manche lorsqu'il est fixé à l'organe de fixation en position de roulage d'angle rentrant.

Selon des formes de réalisation particulières :
- l'organe de fixation du manche peut être monté rotatif autour d'un axe d'articulation agencé entre les surfaces intérieures des deux ailes et à l'intérieure d'un espace délimité par les surfaces intérieures de la cornière et la surface de roulage convexe délimitée par les rouleaux fixés sur les surfaces intérieures de la cornière, de telle sorte que l'organe de fixation soit inscrit dans ledit espace lorsque le manche est fixé en position de roulage d'angle rentrant à l'organe de fixation et qu'il passe au travers de la fenêtre ;
- deux pattes de maintien de l'organe de fixation peuvent s'étendre chacune depuis la surface intérieure d'une aile vers l'espace intérieur délimité par les surfaces intérieures des ailes de la cornière et la surface de roulage convexe délimitée par les rouleaux fixés sur les surfaces intérieures des ailes de la cornière ;
- l'organe de fixation du manche peut comprendre une rotule de fixation à un axe de rotation monté entre les pattes de maintien ;
- l'organe de fixation du manche peut comprendre un moyen d'enclenchement réversible du manche ;
- l'organe de fixation du manche peut comprendre une pièce de jonction allongée présentant une extrémité libre munie de moyens d'enclenchement réversible du manche ;
- les pattes de maintien peuvent être rapportées et soudées sur les surfaces intérieures des ailes de la cornière, en regard de la fenêtre ;
- les pattes de maintien peuvent être obtenues par emboutissage et pliage d'une partie de la cornière longeant la fenêtre ; et/ou
- la fenêtre peut présenter une longueur telle que, vu de profile, l'angle formé entre une première extrémité longitudinale de la fenêtre, un centre de rotation de l'organe de fixation, et une seconde extrémité longitudinale de la fenêtre est compris entre 110° et 150°, de préférence compris entre 120° et 140°, avantageusement compris entre 125° et 135°.

L'invention a également pour objet un ensemble de lissage comprenant au moins un manche et un rouleur d'angle précédent.

D'autres caractéristiques de l'invention seront énoncées dans la description détaillée ci-après faite en référence aux figures annexées, données à titre d'exemple, et qui représentent, respectivement :
[Fig. 1], une vue schématique en perspective d'un rouleur d'angle pour angle saillant selon l'art antérieur ;
[Fig. 2], une vue schématique en perspective d'un rouleur d'angle pour angle rentrant selon l'art antérieur ;
[Fig. 3], une vue schématique en perspective d'un premier mode de réalisation d'un rouleur d'angle polyvalent selon l'invention, en position de roulage d'angle saillant ;
[Fig. 4], une vue schématique en coupe du rouleur d'angle de la figure 3 ;
[Fig. 5], une vue schématique en perspective d'un premier mode de réalisation d'un rouleur d'angle polyvalent selon l'invention, en position de roulage d'angle rentrant ;
[Fig. 6], une vue schématique en coupe du rouleur d'angle de la figure 5 ;
[Fig. 7], une vue schématique en perspective d'un deuxième mode de réalisation d'un rouleur d'angle polyvalent selon l'invention, dont le manche est en cours de montage pour un roulage d'angle saillant ; et
[Fig. 8], une vue schématique de profile d'un rouleur d'angle selon l'invention illustrant l'amplitude de positions possibles du manche en configuration de roulage d'angle rentrant.

Un premier mode de réalisation de rouleur d'angle 100 selon l'invention est illustré en figures 3 et 4 en position d'utilisation de roulage d'angle saillant.

Le rouleur d'angle 100 selon l'invention comprend un support 101 en forme de cornière présentant une première et une seconde aile 102-103 formant un angle non plat entre elles, de préférence un angle droit.

Selon l'invention, des rouleaux sont montés rotatifs perpendiculairement à la surface extérieure de la cornière, et des rouleaux sont montés rotatifs perpendiculairement à la surface intérieure de la cornière.

Plus particulièrement, le rouleur d'angle 100 selon l'invention comprend une première paire de rouleaux 110 montés rotatifs perpendiculairement à la surface extérieure 102a de la première aile 102 de la cornière 101, et une deuxième paire de rouleaux 111 montés rotatifs perpendiculairement à la surface extérieure 103a de la seconde aile 103 de la cornière 101. La première et la deuxième paire de rouleaux 110-111 délimitent en combinaison une surface de roulage concave 112.

Le rouleur d'angle 100 selon l'invention comprend également une troisième paire de rouleaux 120 montés rotatifs perpendiculairement à la surface intérieure 102b de la première aile 102 de la cornière 101, et une quatrième paire de rouleaux 121 montés rotatifs perpendiculairement à la surface intérieure 103b de la seconde aile 103 de la cornière 101. La troisième et la quatrième paire de rouleaux délimitent en combinaison une surface de roulage convexe 122 (voir figure 5).

Selon l'invention, la cornière 101 présente également, fixé de manière pivotante dans l'espace (voir flèches F1 et F2) entre les surfaces intérieures 102b-103b des deux ailes 102-103, un organe de fixation 130 d'un manche 140, et une fenêtre 104 en regard de l'organe de fixation 130 pour le passage du manche 140 lorsqu'il est fixé à l'organe de fixation 130 en position de roulage d'angle rentrant (voir figures 5-6).

Ainsi, dans la position illustrée aux figures 3 et 4, ce sont les rouleaux 110 et 111 portés par les surfaces extérieures 102a-103a des ailes 102-103 de la cornière 101, qui sont utilisés pour serrer les bandes contre un coin de mur formant un angle saillant. Dans ce cas, le manche est situé du côté des surfaces intérieures 102b-103b des ailes 102-103 de la cornière 101, et il est libre de pivoter par rapport à la cornière 101 dans le plan de la flèche F1, dans le plan de la flèche F2 ou dans une combinaison de ces deux mouvements lors de l'utilisation du rouleur d'angle par l'utilisateur.

Pour serrer des bandes contre un coin de mur formant un angle rentrant, l'utilisateur désolidarise le manche 140 de l'organe de fixation 130, effectue une rotation de l'organe de fixation 130 dans le plan de la flèche F1 vers la fenêtre 104, puis refixe le manche 140 sur l'organe de fixation 130 au travers de la fenêtre 104 de la cornière 101.

Cette position est illustrée aux figures 5 et 6. Ainsi, selon l'invention, l'organe de fixation 130 du manche 140 est monté rotatif autour d'un axe d'articulation 131 agencé entre les surfaces intérieures 102b-103b des deux ailes 102-103, et à l'intérieur d'un espace E délimité par les surfaces intérieures 102b-103b de la cornière 101 et la surface de roulage convexe 122 délimitée par les rouleaux 120-121 fixés sur les surfaces intérieures 102b-103b de la cornière 101, de telle sorte que l'organe de fixation 130 soit toujours inscrit dans l'espace E lorsque le manche est fixé, en position de roulage d'angle rentrant, à l'organe de fixation 130 et qu'il passe au travers de la fenêtre 104.

En d'autres termes, quelle que soit la position angulaire du manche 140 par rapport au rouleur d'angle 100, l'organe de fixation 130 ne dépasse jamais de l'espace E compris entre la surface de roulage convexe 122 et les surfaces intérieures 102b-103b des ailes 102-103 de la cornière 101. L'organe de fixation ne gêne donc à aucun moment le serrage des bandes par les rouleaux 120-121 situés à l'intérieur de la cornière 101.

Dans un mode de réalisation préféré, le rouleur d'angle 100 comprend deux pattes 105 de maintien de l'axe d'articulation 131 de l'organe de fixation 130, s'étendent chacune depuis la surface intérieure 102b-103b d'une aile respectivement 102-103, vers l'espace intérieur E délimité par les surfaces intérieures 102b-103b des ailes 102-103 de la cornière 101 et la surface de roulage convexe 122 délimitée par les rouleaux 120-121 fixés sur les surfaces intérieures 102b-103b des ailes 102-103 de la cornière 101.

Bien entendu, ces pattes 105 de maintien présentent une longueur, mesurée depuis leur point de liaison aux ailes de la cornière, telle qu'elles sont inscrites dans le volume E, c'est-à-dire que ni elles ni l'organe de fixation 130 ne dépassent du volume E ni ne sont saillantes dans la surface de roulage convexe 122 lorsque le manche est fixé en position de roulage d'angle rentrant sur l'organe de fixation.

Avantageusement, l'organe de fixation 130 du manche 140 comprend une rotule 132 de fixation pivotante à l'axe de rotation 131 monté entre les pattes 105 de maintien. Cette rotule permet au manche de pouvoir pivoter dans l'espace pour faciliter le mouvement de l'utilisateur qui peut se placer comme il le souhaite par rapport au coin de mur sur lequel il doit serrer une bande.

Dans le premier mode de réalisation illustré aux figures 3 à 6, l'organe de fixation 130 du manche comprend une pièce de jonction allongée 133 présentant une extrémité libre munie de moyens 134 d'enclenchement réversible du manche 140.

Il peut s'agir, par exemple, d'un pion sur ressort 134 destiné à s'enclencher dans un orifice de blocage 141 porté par le manche 140.

Selon le mode de fabrication choisi, les pattes de maintien 105 peuvent être rapportées et soudées (par fusion ou collage par exemple) sur les surfaces intérieures 102b-103b des ailes 102-103 de la cornière 101, en regard de la fenêtre 104, c'est-à-dire de telle sorte que l'organe de fixation 130 puisse pivoter et être assujetti au manche au travers de la fenêtre 104.

Alternativement, les pattes 105 de maintien peuvent faire partie intégrante de la cornière et être obtenues par emboutissage et pliage d'une partie de la cornière longeant la fenêtre, par exemple lors du creusement de la fenêtre dans la cornière. Ce qui importe, bien entendu, c'est que ces pattes 105 s'étendent dans l'espace E, et non vers l'extérieur comme dans l'art antérieur, et qu'elles soient inscrites dans cet espace E.

Dans un deuxième mode de réalisation illustré en figure 7, l'organe de fixation du manche comprend lui-même un moyen d'enclenchement réversible du manche. Il peut s'agir d'un pion sur ressort, comme dans le premier mode de réalisation, ou comme illustré en figure 7, d'un système de circlip libérable. Dans ce cas, l'organe de fixation 230 du manche 240 comprend un orifice 231 muni d'un circlip libérable 232 par un moyen d'actionnement (non illustré), et le manche 240 comprend une extrémité cylindrique 241 destinée à être insérée dans l'orifice 231, l'extrémité cylindrique 241 comprenant une gorge 242 de réception du circlip 232.

Bien entendu, comme pour le premier mode de réalisation, tout moyen de fixation réversible du manche peut être utilisé, comme par exemple un système de vissage du manche dans ou sur l'organe de fixation 130-230.

Comme le montre la figure 8, la fenêtre est conformée pour permettre un pivotement du manche par rapport à la cornière facilitant le travail de l'utilisateur.

Ainsi, de préférence, la fenêtre 104 présente une longueur L telle que, vu de profile comme dans la figure 8, l'angle α formé entre une première extrémité longitudinale 104a de la fenêtre, un centre de rotation C de l'organe de fixation, et une seconde extrémité longitudinale 104b de la fenêtre est compris entre 110° et 150°. Cela permet une grande amplitude de mouvement du manche par rapport à la cornière, utile par exemple pour des murs très hauts.

Afin de ne pas fragiliser la cornière ou être obligé d'avoir une cornière de taille imposante, l'angle α formé entre une première extrémité longitudinale 104a de la fenêtre, un centre de rotation C de l'organe de fixation, et une seconde extrémité longitudinale 104b de la fenêtre est compris de préférence entre 120° et 140°, avantageusement compris entre 125° et 135°. Cela permet de laisser suffisamment de matière dans la cornière pour avoir un outil rigide, tout en laissant une grande amplitude de mouvement compatible avec la très grande majorité des hauteurs de murs.

Le rouleur d'angle selon l'invention peut être commercialisé sous la forme d'un ensemble de lissage comprenant un ou plusieurs manches, par exemple de longueurs différentes ou télescopiques, et un rouleur d'angle selon l'invention.

Ainsi, le rouleur d'angle selon l'invention présente une structure adaptable à deux positions d'utilisation : l'une convenant à un angle rentrant, l'autre convenant à un angle sortant. Cette structure est robuste puisque les ailes de la cornière ne sont pas articulées l'une sur l'autre. En outre l'entretien est facile, car les salissures d'enduit n'empêchent pas le changement de position. Enfin, les pièces utilisées pour la conception de l'outil sont peu nombreuses et résistantes, de sorte que le rouleur d'angle selon l'invention est peu cher et facile d'utilisation et d'entretien.

## Revendications

1. Rouleur d'angle polyvalent (100-200) pour appliquer des bandes de papier ou matériau similaire sélectivement contre un angle saillant ou contre un angle rentrant entre deux cloisons, le rouleur d'angle comprenant :
• une cornière de support (101) présentant une première aile (102)
• des rouleaux (110-111, 120-121) montés rotatifs sur la cornière ;
• une première paire de rouleaux (110) montés rotatifs perpendiculairement à la surface extérieure (102a) de la première aile (102) de la cornière (101) ;
**caractérisé en ce qu'**il comprend:
une seconde aile (103) formant un angle non plat entre la première aile (102) et la seconde aile (103), de préférence un angle droit;
• une deuxième paire de rouleaux (111) montés rotatifs perpendiculairement à la surface extérieure (103a) de la seconde aile (103) de la cornière (101), la première (110) paire et la deuxième (111) paire de rouleaux délimitant une surface de roulage concave (112) ;
• une troisième paire de rouleaux (120) montés rotatifs perpendiculairement à la surface intérieure (102b) de la première aile (102) de la cornière (101) ;
• une quatrième paire de rouleaux (121) montés rotatifs perpendiculairement à la surface intérieure (103b) de la seconde aile (103) de la cornière (101), la troisième paire (120) et la quatrième paire (121) de rouleaux délimitant une surface de roulage convexe (122) ; et **en ce que** la cornière (101) présente en outre, fixé de manière pivotante entre les surfaces intérieures (102b-103b) des deux ailes, un organe de fixation (130-230) d'un manche (140-240), et une fenêtre (104) en regard de l'organe de fixation (130-230) pour le passage du manche (140-240) lorsque ce dernier est fixé à l'organe de fixation (130-230) en position de roulage d'angle rentrant.

2. Rouleur d'angle selon la revendication 1, dans lequel l'organe de fixation (130-230) du manche (140-240) est monté rotatif autour d'un axe d'articulation (131) agencé entre les surfaces intérieures (102b-103b) des deux ailes (102-103) et à l'intérieure d'un espace (E) délimité par les surfaces intérieures (102b-103b) de la cornière (101) et la surface de roulage convexe (122) délimitée par les rouleaux (120-121) fixés sur les surfaces intérieures (102b-103b) de la cornière (101), de telle sorte que l'organe de fixation (130-230) soit inscrit dans ledit espace (E) lorsque le manche (140-240) est fixé en position de roulage d'angle rentrant à l'organe de fixation (130-230) et qu'il passe au travers de la fenêtre (104).

3. Rouleur d'angle selon la revendication 1 ou 2, dans lequel deux pattes de maintien (105) de l'organe de fixation (130-230) s'étendent chacune depuis la surface intérieure (102b-103b) d'une aile (102-103) vers l'espace intérieur (E) délimité par les surfaces intérieures (102b-103b) des ailes (102-103) de la cornière (101) et la surface de roulage convexe (122) délimitée par les rouleaux (120-121) fixés sur les surfaces intérieures (102b-103b) des ailes de la cornière.

4. Rouleur d'angle selon la revendication 3, dans lequel l'organe de fixation (130-230) du manche (140-240) comprend une rotule (132) de fixation à un axe de rotation (131) monté entre les pattes de maintien (105).

5. Rouleur d'angle selon la revendication 4, dans lequel l'organe de fixation (130-230) du manche (140-240) comprend un moyen (134-232) d'enclenchement réversible du manche (140-240).

6. Rouleur d'angle selon la revendication 5, dans lequel l'organe de fixation (130-230) du manche (140-240) comprend une pièce de jonction allongée (133) munie de moyens d'enclenchement réversible (134) du manche (140-240).

7. Rouleur d'angle selon l'une quelconque des revendications 3 à 6, dans lequel les pattes de maintien (105) sont rapportées et soudées sur les surfaces intérieures (102b-103b) des ailes (102-103) de la cornière (101).

8. Rouleur d'angle selon l'une quelconque des revendications 3 à 6, dans lequel les pattes de maintien (105) font partie intégrante de la cornière et sont obtenues par emboutissage et pliage d'une partie de la cornière (101) longeant la fenêtre (104).

9. Rouleur d'angle selon l'une quelconque des revendications 1 à 8, dans lequel la fenêtre (104) présente une longueur (L) telle que, vu de profile, l'angle (α) formé entre une première extrémité longitudinale (104a) de la fenêtre (104), un centre de rotation (C) de l'organe de fixation (130-230), et une seconde extrémité longitudinale (104b) de la fenêtre (104) est compris entre 110° et 150°, de préférence compris entre 120° et 140°, avantageusement compris entre 125° et 135°.

10. Ensemble de lissage comprenant au moins un manche (140-240) et un rouleur d'angle selon l'une quelconque des revendications 1 à 9.

## Patentansprüche

1. Mehrzweck-Eckenroller (100-200) zum Andrücken von Streifen aus Papier oder ähnlichem Material wahlweise an eine vorstehende Ecke oder an eine zurückspringende Ecke zwischen zwei Trennwänden, wobei der Eckenroller umfasst:
• ein Tragwinkelprofil (101), das einen ersten Schenkel (102) aufweist;
• Walzen (110-111, 120-121), die an dem Winkelprofil drehbar gelagert sind;
• ein erstes Paar Walzen (110), die senkrecht zur Außenfläche (102a) des ersten Schenkels (102) des Winkelprofils (101) drehbar gelagert sind;
**dadurch gekennzeichnet, dass** er umfasst:
einen zweiten Schenkel (103), der einen nicht flachen Winkel zwischen dem ersten Schenkel (102) und dem zweiten Schenkel (103) bildet, vorzugsweise einen rechten Winkel;
• ein zweites Paar Walzen (111), die senkrecht zur Außenfläche (103a) des zweiten Schenkels (103) des Winkelprofils (101) drehbar gelagert sind, wobei das erste (110) Paar und das zweite (111) Paar Walzen eine konkave Rollfläche (112) begrenzen;
• ein drittes Paar Walzen (120), die senkrecht zur Innenfläche (102b) des ersten Schenkels (102) des Winkelprofils (101) drehbar gelagert sind;
• ein viertes Paar Walzen (121), die senkrecht zur Innenfläche (103b) des zweiten Schenkels (103) des Winkelprofils (101) drehbar gelagert sind, wobei das dritte Paar (120) und das vierte Paar (121) Walzen eine konvexe Rollfläche (122) begrenzen; und dadurch, dass das Winkelprofil (101) außerdem ein schwenkbar zwischen den Innenflächen (102b-103b) der zwei Schenkel befestigtes Organ zur Befestigung (130-230) eines Griffs (140-240) und ein Fenster (104) gegenüber dem Befestigungsorgan (130, 230) für den Durchgang des Griffs (140-240), wenn dieser Letztere an dem Befestigungsorgan (130-230) befestigt ist, in einer Position des Walzens einer zurückspringenden Ecke aufweist.

2. Eckenroller nach Anspruch 1, wobei das Organ zur Befestigung (130-230) des Griffs (140-240) um eine Gelenkachse (131) drehbar gelagert ist, die zwischen den Innenflächen (102b-103b) der zwei Schenkel (102-103) und im Inneren eines Raumes (E) angeordnet ist, der von den Innenflächen (102b-103b) des Winkelprofils (101) und der konvexen Rollfläche (122) begrenzt wird, die von den an den Innenflächen (102b-103b) des Winkelprofils (101) befestigten Walzen (120-121) begrenzt wird, derart, dass das Befestigungsorgan (130-230) in den Raum (E) einbeschrieben ist, wenn der Griff (140-240) in einer Position des Walzens einer zurückspringenden Ecke an dem Befestigungsorgan (130-230) befestigt ist und wenn er sich durch das Fenster (104) erstreckt.

3. Eckenroller nach Anspruch 1 oder 2, wobei sich zwei Haltelaschen (105) des Befestigungsorgans (130-230) jeweils von der Innenfläche (102b-103b) eines Schenkels (102-103) aus in Richtung des inneren Raumes (E) erstrecken, der von den Innenflächen (102b-103b) der Schenkel (102-103) des Winkelprofils (101) und der konvexen Rollfläche (122) begrenzt wird, die von den an den Innenflächen (102b-103b) der Schenkel des Winkelprofils befestigten Walzen (120-121) begrenzt wird.

4. Eckenroller nach Anspruch 3, wobei das Befestigungsorgan (130-230) des Griffs (140-240) ein Kugelgelenk (132) umfasst, das an einer Drehachse (131) befestigt ist, die zwischen den Haltelaschen (105) angebracht ist.

5. Eckenroller nach Anspruch 4, wobei das Befestigungsorgan (130-230) des Griffs (140-240) ein Mittel (134-232) zum reversiblen Einrasten des Griffs (140-240) umfasst.

6. Eckenroller nach Anspruch 5, wobei das Befestigungsorgan (130-230) des Griffs (140-240) ein lang gestrecktes Verbindungsstück (133) umfasst, das mit Mitteln zum reversiblen Einrasten (134) des Griffs (140-240) ausgestattet ist.

7. Eckenroller nach einem der Ansprüche 3 bis 6, wobei die Haltelaschen (105) an die Innenflächen (102b-103b) der Schenkel (102-103) des Winkelprofils (101) angesetzt und angeschweißt sind.

8. Eckenroller nach einem der Ansprüche 3 bis 6, wobei die Haltelaschen (105) ein Bestandteil des Winkelprofils sind und durch Pressen und Biegen eines Teils des Winkelprofils (101) erhalten werden, der entlang des Fensters (104) verläuft.

9. Eckenroller nach einem der Ansprüche 1 bis 8, wobei das Fenster (104) eine solche Länge (L) aufweist, dass, im Profil gesehen, der Winkel (α), der zwischen einem ersten Längsende (104a) des Fensters (104), einem Drehpunkt (C) des Befestigungsorgans (130-230) und einem zweiten Längsende (104b) des Fensters (104) gebildet wird, zwischen 110° und 150°, vorzugsweise zwischen 120° und 140° und vorteilhafterweise zwischen 125° und 135° liegt.

10. Glättungsanordnung, welche mindestens einen Griff (140-240) und einen Eckenroller nach einem der Ansprüche 1 bis 9 umfasst.

## Claims

1. Multi-purpose angle roller (100-200) for applying tape made of paper or similar material selectively against an external angle or against an internal angle between two partitions, the angle roller comprising:
• a support angle bracket (101) having a first flange (102);
• rollers (110-111, 120-121) rotatably mounted on the angle bracket;
• a first pair of rollers (110) rotatably mounted perpendicular to the outer surface (102a) of the first flange (102) of the angle bracket (101);
**characterized in that** it comprises:
a second flange (103) forming a non-flat angle between the first flange (102) and the second flange (103), preferably a right angle;
• a second pair of rollers (111) rotatably mounted perpendicular to the outer surface (103a) of the second flange (103) of the angle bracket (101), the first pair (110) and the second pair (111) of rollers delimiting a concave rolling surface (112);
• a third pair of rollers (120) rotatably mounted perpendicular to the inner surface (102b) of the first flange (102) of the angle bracket (101);
• a fourth pair of rollers (121) rotatably mounted perpendicular to the inner surface (103b) of the second flange (103) of the angle bracket (101), the third pair (120) and the fourth pair (121) of rollers delimiting a convex rolling surface (122); and **in that** the angle bracket (101) further has, pivotally fastened between the inner surfaces (102b-103b) of the two flanges, a fastening member (130-230) for a handle (140-240), and a window (104) facing the fastening member (130-230) through which the handle (140-240) can pass when the latter is fastened to the fastening member (130-230) in the rolling position for an internal angle.

2. Angle roller according to Claim 1, wherein the fastening member (130-230) for the handle (140-240) is rotatably mounted about an articulating shaft (131) arranged between the inner surfaces (102b-103b) of the two flanges (102-103) and inside a space (E) delimited by the inner surfaces (102b-103b) of the angle bracket (101) and the convex rolling surface (122) delimited by the rollers (120-121) fastened to the inner surfaces (102b-103b) of the angle bracket (101), in such a way that the fastening member (130-230) is inscribed in said space (E) when the handle (140-240) is fastened, in the rolling position for an internal angle, to the fastening member (130-230), and passes through the window (104).

3. Angle roller according to Claim 1 or 2, wherein two retaining lugs (105) for the fastening member (130-230) each extend from the inner surface (102b-103b) of a flange (102-103) towards the internal space (E) delimited by the inner surfaces (102b-103b) of the flanges (102-103) of the angle bracket (101) and the convex rolling surface (122) delimited by the rollers (120-121) fastened to the inner surfaces (102b-103b) of the flanges of the angle bracket.

4. Angle roller according to Claim 3, wherein the fastening member (130-230) for the handle (140-240) comprises a ball joint (132) for fastening to a rotary shaft (131) mounted between the retaining lugs (105).

5. Angle roller according to Claim 4, wherein the fastening member (130-230) for the handle (140-240) comprises a means (134-232) for reversibly engaging the handle (140-240).

6. Angle roller according to Claim 5, wherein the fastening member (130-230) for the handle (140-240) comprises an elongate joining part (133) provided with means (134) for reversibly engaging the handle (140-240).

7. Angle roller according to any one of Claims 3 to 6, wherein the retaining lugs (105) are attached and welded to the inner surfaces (102b-103b) of the flanges (102-103) of the angle bracket (101).

8. Angle roller according to any one of Claims 3 to 6, wherein the retaining tabs (105) are integral with the angle bracket and are obtained by stamping and folding a portion of the angle bracket (101) running alongside the window (104).

9. Angle roller according to any one of Claims 1 to 8, wherein the window (104) has a length (L) such that, when viewed in profile, the angle (α) formed between a first longitudinal end (104a) of the window (104), a centre of rotation (C) of the fastening member (130-230), and a second longitudinal end (104b) of the window (104) is between 110° and 150°, preferably between 120° and 140°, and advantageously between 125° and 135°.

10. Smoothing assembly comprising at least one handle (140-240) and an angle roller according to any one of Claims 1 to 9.
